# EUROPÄISCHE PATENTSCHRIFT

(11) **EP 2 383 383 B1**
(45) Veröffentlichungstag und Bekanntmachung des Hinweises auf die Patenterteilung: **28.03.2012**
(21) Anmeldenummer: 11401057.2
(22) Anmeldetag: 06.04.2011
(51) Int. Cl.: D06F 39/08, A47L 15/42

(54) **Verfahren zum Betreiben einer Waschmaschine und Waschmaschine**
Method for operating a washing machine and washing machine
Procédé de fonctionnement d'un lave-linge et lave-linge

(30) Priorität: 28.04.2010 DE 102010016672
(43) Veröffentlichungstag der Anmeldung: 02.11.2011
(73) Patentinhaber: Miele & Cie. KG, 33332 Gütersloh (DE)
(72) Erfinder: Fechler, Marion, 33332 Gütersloh (DE); Sieding, Dirk, 44534 Lünen (DE)

(56) Entgegenhaltungen:
- EP-A1- 1 507 031
- DE-A1- 10 139 388
- DE-A1-102008 015 417
- US-A1- 2003 037 383

## Beschreibung

Die Erfindung betrifft ein Verfahren zum Betreiben einer Waschmaschine mit einem Gehäuse und einem darin angeordneten Laugenbehälter zur Aufnahme von Waschflüssigkeit zum Behandeln von Wäsche, wobei innerhalb des Laugenbehälters eine Sensoranordnung zur Erfassung eines Wasserstandes angeordnet ist.

Zum Waschen von Wäsche in einer Trommelwaschmaschine wird die Wäsche in der drehenden Trommel bewegt, wodurch die Benetzung bzw. Durchfeuchtung der Wäsche mit der Waschflüssigkeit und die Waschmechanik bewirkt werden. Hierbei befindet sich Wasser im Laugenbehälter bzw. in der Trommel, wobei durch die Bewegung der Wäsche der Schmutz ausgespült wird. Nach den Wasch- und Spülphasen wird die Wäsche meistens durch eine Schleuderphase entwässert, in dem die Trommel mit einer Drehzahl gedreht wird, bei der die Wäsche am Trommelmantel anliegt und durch Zentrifugalwirkung das Wasser aus der Wäsche herausdringt. Für den ordnungsgemäßen Betrieb der Waschmaschine ist es notwendig, dass die Maschine exakt in die betriebsgemäße Aufstellposition ausgerichtet ist. Hierzu bietet die Panasonic National NA-VR 1100 als Ausrichthilfe ein Anzeigemittel einer Wasserwaage an, eine sogenannte "Libelle", die am Gehäuse angebracht ist und vom Benutzer beim Aufstellen betrachtet werden muss. Die bekannte Anzeige, die eine Luftblase in einer Flüssigkeit umfasst, ist jedoch nicht immer eindeutig ablesbar. Ferner ist die Handhabung beim Aufstellen umständlich, da einerseits an der Unterseite der Maschine an den höhenverstellbaren Füßen Einstellungen vorzunehmen sind und andererseits an der Oberseite das Anzeigemittel beobachtet werden muss.

Aus der US 2003 / 0 037 383 A1 ist es bekannt, die Ausrichtung einer Waschmaschine mittels eines Beschleunigungssensors anzuzeigen. Hierbei wird anhand des Sensorsignals die Lage auf einem Display angezeigt.

Aus der DE 101 39 388 A1 ist es bekannt, anhand einer Temperarturerfassung innerhalb eines abgeschlossenen Raumes eine Erfassung oder Erkennung von Unwuchten durchgeführt wird.

Um eine vorbestimmte Wassermenge zum Waschen und Spülen in den Laugenbehälter einzulassen, ist es aus der DE 41 38 636 A1 bekannt, anhand des Drucksignals eines Drucksensors die in den Laugenbehälter eingelassene Wassermenge zu erfassen. Anhand des zeitlichen Druckverlaufs wird der Wassereinlauf gesteuert. Für die Erfassung von sehr kleinen Wassermengen, bezogen auf die Wassermenge, die zu Waschen verwendet wird, ist dieses Verfahren zu ungenau.

Aus der EP 1 507 031 B1 ist es bekannt, in einem separaten Behälter zur Dampferzeugung den Wasserstand mit Hilfe eines Wasserpegelsensors zu erfassen, der mehrere sogenannte Stabelektroden enthält, die je nach Länge für jeweils einen vorgegebenen Pegel bestimmt sind.

Der Erfindung liegt deshalb die Aufgabe zu Grunde, ein Verfahren bereitzustellen, das eine gute Hilfestellung zum exakten Ausrichten der Waschmaschine in die betriebsgemäße Aufstellposition bietet.

Die Aufgabe wird durch ein Verfahren mit den Merkmalen des Anspruchs 1 und durch eine Waschmaschine mit den Merkmalen des Anspruchs 7 gelöst. Vorteilhafte Ausführungen ergeben sich aus den jeweils abhängigen Ansprüchen.

Der wesentliche Vorteil des erfindungsgemäßen Verfahrens ist, dass mit einfachen Sensoren in der Waschmaschine die Ausrichtung der Waschmaschine erfasst werden kann, so dass anhand der erfassten Lage dem Benutzer zuverlässig mitgeteilt wird, sobald die Maschine die exakte betriebsgemäße Aufstellposition erreicht hat. So muss beim Aufstellen der Maschine nur ein Initialprogramm gestartet werden, das ständig die Lage der Maschine ermittelt, während der Benutzer durch Veränderung der höhenverstellbaren Füße die Maschine ausrichtet.

Das erfindungsgemäße Verfahren umfasst hierzu eine Initialphase, in der
a) eine vorbestimmte Menge Wasser in den Laugenbehälter eingelassen wird, und
b) anschließend anhand der Lage der erfassten Oberfläche des eingelassenen Wassers mittels der Sensoranordnung die Ausrichtung der Waschmaschine beurteilt wird,
c) wobei beim Erreichen der vorgegeben Ausrichtung in die betriebsgemäße Aufstellposition der Maschine eine Mitteilung an den Benutzer erfolgt.

Hierbei ist es zweckmäßig, dass die Sensoranordnung zumindest zwei Sensoren umfasst, wobei ein erster Sensor beabstandet von einem zweiten Sensor am oder im Laugenbehälter angebracht ist, wobei die vorgegebene Menge Wasser so bemessen ist, dass bei exakter Ausrichtung der Maschine sich beide Sensoren soeben unterhalb der Wasseroberfläche befinden und bei nicht exakter Ausrichtung zumindest einer der Sensoren oberhalb der Wasseroberfläche herausragt. Durch die beabstandete Anordnung ist eine genaue Erfassung der sich stets waagerecht ausrichtenden Wasseroberfläche in Bezug auf die Maschine möglich.

In einer vorteilhaften Weiterbildung umfasst die Sensoranordnung vier Sensoren, die jeweils beabstandet voneinander am oder im Laugenbehälter angebracht sind, wobei die vorgegebene Menge Wasser so bemessen ist, dass bei exakter Ausrichtung der Maschine sich alle Sensoren unterhalb der Wasseroberfläche befinden und bei nicht exakter Ausrichtung zumindest ein Sensor sich oberhalb der Wasseroberfläche befindet. Dadurch können alle Neigerichtungen, sehr genau erfasst werden, so dass eine exakte Ausrichtung sowohl seitlich als auch front- oder rückseitig bereitgestellt wird.

Insgesamt ist es zweckmäßig, im Schritt c) die Mitteilung mittels eines Displays oder einer Leuchtanzeige bereitzustellen. Damit kann ein ohnehin vorhandenes Display in der Initialphase für das Ausrichten genutzt werden.

In einer zweckmäßigen Ausführung erfolgt im Schritt c) die Mitteilung mittels einer akustischen Ausgabe. Dies kann auch in Kombination mit der Mitteilung über das Display erfolgen. Dadurch braucht der Benutzer nicht ständig das Display zu beobachten, während er am Boden der Waschmaschine an den Füßen Einstellungen vornimmt. Sobald die Maschine die exakte Ausrichtung erreicht, wird ein akustisches Signal, beispielsweis ein Ton oder ein Klang ausgegeben, den der Benutzer leicht wahrnehmen kann.

In einer vorteilhaften Weiterbildung erfolgt im Schritt b) während der Ausrichtung der Maschine eine ständige Mitteilung an den Benutzer mit Richtungsangaben als Hinweis zur Ausrichtung der Maschine. Dies können unterschiedliche Klänge oder Sprachausgaben sein. So hört der Benutzer ständig, an welchem Fuß er schrauben muss, um die betriebsgemäße Ausrichtung der Waschmaschine zu erreichen.

Nach Beendigung der Ausrichtung kann das Wasser zur Maschinenreinigung verwendet werden oder es wird abgepumpt, so dass die Maschine für die bestimmungsgemäße Benutzung zur Verfügung steht.

Die Erfindung betrifft ferner eine Waschmaschine mit einem Gehäuse und einem darin angeordneten Laugenbehälter zur Aufnahme von Waschflüssigkeit zum Behandeln von Wäsche, einer im Laugenbehälter horizontal oder geneigt drehbar gelagerten Trommel, einem Motor zum Drehen der Trommel, einem Heizkörper, und einer Steuereinrichtung zum Steuern eines ausgewählten Waschprogramms, einer Sensoranordnung zur Erfassung eines Wasserstandes innerhalb des Laugenbehälters, und ferner einer Ausgabeeinrichtung zur Ausgabe von Mitteilungen an den Benutzer, wobei die Steuereinrichtung dafür konfiguriert ist, eine Ausrichtung der Maschine in die betriebsgemäße Aufstellposition zu ermitteln und eine Mitteilung anhand des ermittelten Ergebnisses mittels der Ausgabeeinrichtung zu erzeugen. Somit ist die Steuereinrichtung, die vorteilhafterweise einen Mikroprozessor mit einem Speichermittel und einem darin gespeicherten Computerprogramm umfasst, so programmiert, dass das oben beschriebene Verfahren durchgeführt werden kann.

In einer vorteilhaften Ausführung umfasst die Sensoreinrichtung zumindest zwei Sensoren, wobei der erste Sensor an einer Seite nah zum Laugenbehälterboden oder an dem Laugenbehälterboden und der zweitem Sensor nah zur Laugenbehälterkappe bzw. an der Laugenbehälterkappe angebracht ist. Somit sind die Sensoren auf den maximal möglichen Abstand zueinander am oder im Laugenbehälter angebracht, wodurch eine sehr genaue Erfassung der Lage der Wasseroberfläche relativ zum Laugenbehälter möglich ist.

In einer vorteilhaften Weiterbildung umfasst die Sensoreinrichtung vier Sensoren, wobei der erste Sensor und der dritte Sensor an einer Seite nah zur Laugenbehälterkappe oder an der Laugenbehälterkappe und der zweite Sensor und der vierte Sensor nah zum Laugenbehälterboden bzw. an dem Laugenbehälterboden angebracht ist, wobei der erste Sensor zum dritten Sensor und der zweite Sensor zum vierten Sensor beabstandet angeordnet sind. Durch die Auswertung der erfassten Werte aller vier Sensoren ist eine noch genauere Bestimmung der Lage der Waschmaschine möglich.

In einer zweckmäßigen Ausführung umfassen die Sensoren Elektroden oder optische Mittel zur Erfassung der Wasseroberfläche. Diese Sensoren sind sehr zuverlässig und preiswert zu beschaffen.

Insgesamt ist es zweckmäßig, die Ausgabeeinrichtung als Display oder als eine Leuchtanzeige auszubilden. Diese Arten von Anzeigen sind ohnehin bei den meisten Waschmaschinen für die Anzeige von Parametern oder Zuständen vorhanden.

In einer vorteilhaften Weiterbildung umfasst die Ausgabeeinrichtung ein akustisches Ausgabemittel, wie einen Lautsprecher. Die akustische Unterstützung erleichtert dem Benutzer bzw. der Serviceperson den Ausrichtvorgang.

Ein Ausführungsbeispiel der Erfindung ist in den Zeichnungen rein schematisch dargestellt und wird nachfolgend näher beschrieben. Es zeigen
- Fig. 1:: eine Waschmaschine in einer skizzierten Schnittdarstellung und
- Fig. 2:: eine skizzierte perspektivische Ansicht des Laugenbehälters.

In Fig. 1 ist in rein schematischer Darstellung eine Waschmaschine 1, mit einem Laugenbehälter 2 dargestellt. Die Positions- und Richtungsangaben beziehen sich auf die betriebsgemäße Aufstellposition der Waschmaschine 1. Innerhalb des Laugenbehälters 2 ist eine drehbar gelagerte und über einen elektrischen Motor 13 angetriebene Trommel 3 angeordnet, die bei einem Waschgang im Laugenbehälter 2 befindliche Wäschestücke bewegt. Die Trommel 3 ist im vorliegenden Ausführungsbeispiel aus Edelstahl hergestellt und mit einer Vielzahl an Öffnungen für die Durchflutung versehen. Das Gehäuse 4 hat eine Beladungsöffnung 9, über die das Innere der Trommel 3 durch die Dichtungsmanschette 6 hindurch erreichbar ist. Die Beladungsöffnung 9 ist mittels einer Tür 5 verschließbar. Im unteren Bereich des Laugenbehälters 2 ist ein Heizkörper 7 angeordnet, der die Waschflüssigkeit im Laugenbehälter erhitzen kann. Im oberen Bereich der Maschine 1 ist ein Einlassventil 15 skizziert, welches das Einlaufen des Wassers aus dem Versorgungsnetz bereitstellt. Über den Einspülkasten 11 wird das Wasser über das Verbindungsrohr 14 in den Laugenbehälter 2 geleitet, wobei im Einspülkasten 11 eingegebenes Waschmittel mit in den Laugenbehälter 2 gespült wird. Unterhalb des Laugenbehälters 2 ist eine Ablaufeinrichtung 12 angeordnet, die die verbrauchte Waschflüssigkeit oder das Spülwasser aus dem Laugenbehälter 2 zur Ablaufleitung 12c herausführt, die in der Regel in einen Abwasserkanal mündet. Die Steuereinrichtung 18 steuert das Einlassventil 15, die Aktivität der Ablaufeinrichtung 12 den Antriebsmotor 13, der über das Leistungsteil oder einen Frequenzumrichter 16 bestromt wird, und den Heizkörper 7.

In Fig. 1 ist ferner dargestellt, dass sich der Pegel der Waschflüssigkeit 19 knapp unterhalb der Trommel 3 befindet, so dass diese nicht mit Wasser in Berührung kommt. Ferner ist zu erkennen, dass beim Pegel G der erste Sensor 17a und der zweite Sensor 17b an oder unterhalb der Wasseroberfläche 19 liegt, wie es für eine exakte Ausrichtung der Maschine in der bertriebsgemäßen Aufstellposition vorkommt. Die von den beiden Sensoren erfassten Signale werden der Steuereinrichtung 18 zugeführt, die anhand der Sensorwerte die exakte Ausrichtung ermittelt und entsprechend eine vorbestimmte Information mittels Ausgabeeinrichtung, hier ein Display 18a, an den Benutzer ausgibt. Mittels eines Drucksensors 17b wird der Wasserstand und Druckschwankungen bei bewegter Trommel erfasst. Das Einlassventil 15 wird in Abhängigkeit dieser erfassten Werte der Sensoren 17a, 17b, die als Füllstandsmessfühler ausgebildet sind, und des Drucksensors 8 von der Steuereinrichtung 18 gesteuert.

Fig. 2 zeigt in einer schematischen Ansicht den Laugenbehälter 2, an den vier Sensoren angebracht sind. Hier befinden sich zwei Sensoren 17a, 17c an der Laugenbehälterkappe 2a und zwei weitere Sensoren 17b und 17d am Laugenbehälterboden 2b. Die Sensoren sind jeweils beabstandet voneinander angeordnet, so dass eine genaue Erfassung der waagerechten Wasseroberfläche 19 nahezu an ihrer Außenkontur 19a ermöglicht wird.

Das oben genannte Verfahren kann auch zur Wasserstandsregelung für andere Phasen des Waschprozesses verwendet werden, beispielsweise zum Zuführen des Frischwassers für die Waschphase oder Spülphase. Das Verfahren kann auch zur genauen Dosierung der Wassermenge zur Dampferzeugung verwendet werden.

## Patentansprüche

1. Verfahren zum Betreiben einer Waschmaschine (1) mit einem Gehäuse (4) und einem darin angeordneten Laugenbehälter (2) zur Aufnahme von Waschflüssigkeit (19) zum Behandeln von Wäsche, wobei innerhalb des Laugenbehälters (2) eine Sensoranordnung (17) zur Erfassung eines Wasserstandes (G) angeordnet ist, umfassend eine Initialphase, in der
a) eine vorbestimmte Menge Wasser in den Laugenbehälter (2) eingelassen wird, und
b) anschließend anhand der Lage der erfassten Oberfläche (19) des eingelassenen Wassers mittels der Sensoranordnung (17) die Ausrichtung der Waschmaschine (1) beurteilt wird,
c) wobei nach Erreichen der vorgegebenen Ausrichtung in die betriebsgemäße Aufstellposition der Maschine (1) eine Mitteilung an den Benutzer erfolgt.

2. Verfahren nach Anspruch 1,
**dadurch gekennzeichnet,**
**dass** die Sensoranordnung zumindest zwei Sensoren (17a. 17b) umfasst, wobei ein erster Sensor (7a) beabstandet von einem zweiten Sensor (17b) am oder im Laugenbehälter (2) angebracht ist, wobei die vorgegebene Menge Wasser so bemessen ist, dass bei exakter Ausrichtung der Maschine (1) sich beide Sensoren (17a, 17b) unterhalb der Wasseroberfläche (19) befinden und bei nicht exakter Ausrichtung zumindest einer der Sensoren (17a, 17b) oberhalb der Wasseroberfläche (19) herausragt.

3. Verfahren nach Anspruch 1,
**dadurch gekennzeichnet,**
**dass** die Sensoranordnung vier Sensoren (17a, 17b, 17c, 17d) umfasst, die jeweils beabstandet voneinander am oder im Laugenbehälter (2) angebracht sind, wobei die vorgegebene Menge Wasser so bemessen ist, dass bei exakter Ausrichtung der Maschine (1) sich alle Sensoren (17a, 17b, 17c, 17d) unterhalb der Wasseroberfläche (19) befinden und bei nicht exakter Ausrichtung zumindest ein Sensor (17a, 17b, 17c, 17d) oberhalb der Wasseroberfläche herausragt.

4. Verfahren nach Anspruch 1, 2 oder 3,
**dadurch gekennzeichnet,**
**dass** im Schritt c) die Mitteilung mittels eines Displays (18a) oder einer Leuchtanzeige erfolgt.

5. Verfahren nach einem der Ansprüche 1 bis 4,
**dadurch gekennzeichnet,**
**dass** im Schritt c) die Mitteilung mittels einer akustischen Ausgabe erfolgt.

6. Verfahren nach Anspruch 1, 2 oder 3
**dadurch gekennzeichnet,**
**dass** im Schritt b) während der Ausrichtung der Maschine (1) eine ständige Mitteilung an den Benutzer mit Richtungsangaben als Hinweis zur Ausrichtung der Maschine (1) erfolgt.

7. Waschmaschine (1) mit einem Gehäuse (4) und einem darin angeordneten Laugenbehälter (2) zur Aufnahme von Waschflüssigkeit (19) zum Behandeln von Wäsche (8), einer im Laugenbehälter (2) horizontal oder geneigt drehbar gelagerten Trommel (3), einem Motor (13) zum Drehen der Trommel (3), einem Heizkörper (7), und einer Steuereinrichtung (16, 18) zum Steuern eines ausgewählten Waschprogramms, einer Sensoranordnung (17) zur Erfassung eines Wasserstandes (G) innerhalb des Laugenbehälters (2),
**dadurch gekennzeichnet,**
**dass** die Sensoranordnung (17) zumindest zwei voneinander beabstandete Sensoren im oder am Laugenbehälter (2) umfasst, die zur Erfassung einer waagerecht ausgerichteten Wasseroberfläche ausgebildet sind, und ferner einer Ausgabeeinrichtung (18a) zur Ausgabe von Mitteilungen an den Benutzer, wobei die Steuereinrichtung (18) einen Mikroprozessor mit einem Speichermittel und einem darin gespeicherten Computerprogramm umfasst und zur Durchführung des Verfahrens nach einem der Ansprüche 1 bis 6 programmiert ist, wodurch die Steuereinrichtung (18) dafür konfiguriert ist, eine Ausrichtung der Maschine (1) in die betriebsgemäße Aufstellposition zu ermitteln und eine Mitteilung anhand des ermittelten Ergebnisses mittels der Ausgabeeinrichtung (18a) zu erzeugen.

8. Waschmaschine (1) nach Anspruch 7,
**dadurch gekennzeichnet**
**dass** die Sensoreinrichtung zumindest zwei Sensoren (17a, 17b) umfasst, wobei der erste Sensor (17a) an einer Seite nah zur Laugenbehälterkappe (2a) oder an der Laugenbehälterkappe (2a) und der zweite Sensor nah zum Laugenbehälterboden (2b) oder an dem Laugenbehälterboden (2b) angebracht ist.

9. Waschmaschine (1) nach Anspruch 7 oder 8,
**dadurch gekennzeichnet**
**dass** die Sensoreinrichtung vier Sensoren (17a, 17b, 17c, 17d) umfasst, wobei der erste Sensor (17a) und der dritte Sensor (17c) an einer Seite nah zur Laugenbehälterkappe (2a) oder an der Laugenbehälterkappe (2a) und der zweite Sensor (17b) und der vierte Sensor (17d) nah zum Laugenbehälterboden (2b) oder an dem Laugenbehälterboden (2b) angebracht ist, wobei der erste Sensor (17a) zum dritten Sensor (17c) und der zweite Sensor (17b) zum vierten Sensor (17d) beabstandet angeordnet ist.

10. Waschmaschine (1) nach Anspruch 8 oder 9,
**dadurch gekennzeichnet**
**dass** die Sensoren (17a, 17b, 17c, 17d) Elektroden oder optische Mittel zur Erfassung der Wasseroberfläche (19) umfassen

11. Waschmaschine (1) nach Anspruch 7,
**dadurch gekennzeichnet**
**dass** die Ausgabeeinrichtung ein Display (18a) oder eine Leuchtanzeige umfasst.

12. Waschmaschine (1) nach Anspruch 7,
**dadurch gekennzeichnet**
**dass** die Ausgabeeinrichtung ein akustisches Ausgabemittel, wie einen Lautsprecher, umfasst.

## Claims

1. Method for operating a washing machine (1) having a housing (4) and a suds container (2) arranged therein for receiving washing liquid (19) for treating laundry, wherein a sensor arrangement (17) for detecting a water level (G) being arranged inside the suds container (2), comprising an initial phase, in which
a) a predetermined quantity of water is admitted into the suds container (2), and
b) based on the position of the detected surface (19) of the water which has been admitted, the orientation of the washing machine (1) is subsequently gauged by means of the sensor arrangement (17),
c) a communication to the user taking place when the preset orientation in the operative installation position of the machine (1) has been reached.

2. Method according to claim 1,
**characterised in that**
the sensor arrangement comprises at least two sensors (17a, 17b), a first sensor (7a) being placed at a distance from a second sensor (17b) on or in the suds container (2), the preset quantity of water being measured in such a way that, in the case of an exact orientation of the machine (1 ), the two sensors (17a, 17b) are below the water surface (19) and in the case of an inexact orientation, at least one of the sensors (17a, 17b) projects above the water surface (19).

3. Method according to claim 1,
**characterised in that**
the sensor arrangement comprises four sensors (17a, 17b, 17c, 17d), which are each placed at a distance from one another on or in the suds container (2), the preset quantity of water being measured in such a way that, in the case of an exact orientation of the machine (1), all sensors (17a, 17b, 17c, 17d) are below the water surface (19) and, in the case of an inexact orientation, at least one sensor (17a, 17b, 17c, 17d) projects above the water surface.

4. Method according to claim 1, claim 2 or claim 3,
**characterised in that**
in step c) the communication takes place by means of a display (18a) or an indicator light.

5. Method according to any one of claims 1 to 4,
**characterised in that**
in step c) the communication takes place by means of an acoustic output.

6. Method according to claim 1, claim 2 or claim 3,
**characterised in that**
in step b) during the orientation of the machine (1) a continuous communication to the user takes place using direction information as an indication for the orientation of the machine (1).

7. Washing machine (1) having a housing (4) and a suds container (2) arranged therein for receiving washing liquid (19) for treating laundry (8), a drum (3) rotatably mounted horizontally or obliquely in the suds container (2), a motor (13) for rotating the drum (3), a heating member (7), and a control device (16, 18) for controlling a selected washing program, a sensor arrangement (17) for detecting a water level (G) inside the suds container (2),
**characterised in that**
the sensor arrangement (17) comprises at least two sensors at a distance from one another in or on the suds container (2) which are formed to detect a level water surface, and also an output device (18a) for outputting communications to the user, the control device (18) comprising a microprocessor having a storage means and a computer program stored therein and being programmed to carry out the method according to any one of claims 1 to 6, the control device (18) thus being configured to detect an orientation of the machine (1) in the operative installation position and to produce a communication based on the detected result by means of the output device (18a).

8. Washing machine (1) according to claim 7,
**characterised in that**
the sensor device comprises at least two sensors (17a, 17b), the first sensor (17a) being placed on a side near to the suds container cap (2a) or on the suds container cap (2a) and the second sensor being placed near to the suds container base (2b) or on the suds container base (2b).

9. Washing machine (1) according to either claim 7 or claim 8,
**characterised in that**
the sensor device comprises four sensors (17a, 17b, 17c, 17d), the first sensor (17a) and the third sensor (17c) being placed on a side near to the suds container cap (2a) or on the suds container cap (2a) and the second sensor (17b) and the fourth sensor (17d) being placed near to the suds container base (2b) or on the suds container base (2b), the first sensor (17a) being arranged at a distance from the third sensor (17c) and the second sensor (17b) being arranged at a distance from the fourth sensor (17d).

10. Washing machine (1) according to either claim 8 or claim 9,
**characterised in that**
the sensors (17a, 17b, 17c, 17d) comprise electrodes or optical means for detecting the water surface (19).

11. Washing machine (1) according to claim 7,
**characterised in that**
the output device comprises a display (18a) or an indicator light.

12. Washing machine (1) according to claim 7,
**characterised in that**
the output device comprises an acoustic output means, such as a speaker.

## Revendications

1. Procédé de fonctionnement d'une machine à laver (1) avec un carter (4) et une cuve de lessivage (2) qui y est disposée pour loger du liquide de lavage (19) destiné au traitement du linge, un dispositif de capteur (17) étant disposé à l'intérieur de la cuve de lessivage (2) pour la détection d'un niveau d'eau (G), comprenant une phase initiale dans laquelle
a) une quantité prédéfinie d'eau est introduite dans la cuve de lessivage (2), et
b) ensuite, à l'aide de la position de la surface (19) détectée de l'eau introduite, l'orientation de la machine à laver (1) est jugée au moyen du dispositif de capteur (17),
c) une communication étant fournie à l'utilisateur une fois atteinte l'orientation prédéfinie dans la position d'installation fonctionnelle de la machine (1).

2. Procédé selon la revendication 1,
**caractérisé en ce que**
le dispositif de capteur comprend au moins deux capteurs (17a, 17b), un premier capteur (7a) étant mis en place à distance d'un deuxième capteur (17b) sur ou dans la cuve de lessivage (2), la quantité prédéfinie d'eau étant mesurée de sorte que, en cas d'orientation exacte de la machine (1), les deux capteurs (17a, 17b) se trouvent au-dessous de la surface de l'eau (19) et, en cas d'orientation non exacte, au moins un des capteurs (17a, 17b) dépasse au-dessus de la surface de l'eau (19).

3. Procédé selon la revendication 1,
**caractérisé en ce que**
le dispositif de capteur comprend quatre capteurs (17a, 17b, 17c, 17d) qui sont respectivement mis en place à distance les uns des autres sur ou dans la cuve de lessivage (2), la quantité prédéfinie d'eau étant mesurée de sorte que, en cas d'orientation exacte de la machine (1), tous les capteurs (17a, 17b, 17c, 17d) se trouvent au-dessous de la surface de l'eau (19) et, en cas d'orientation non exacte, au moins un capteur (17a, 17b, 17c, 17d) dépasse au-dessus de la surface de l'eau (19).

4. Procédé selon la revendication 1, 2 ou 3,
**caractérisé en ce que**,
dans l'étape c), la communication s'effectue au moyen d'un afficheur (18a) ou d'un affichage lumineux.

5. Procédé selon l'une des revendications 1 à 4,
**caractérisé en ce que**,
dans l'étape c), la communication s'effectue au moyen d'une sortie acoustique.

6. Procédé selon la revendication 1, 2 ou 3,
**caractérisé en ce que**,
dans l'étape b), pendant l'orientation de la machine (1), une communication permanente est fournie à l'utilisateur avec des indications de direction à titre d'indication pour l'orientation de la machine (1).

7. Machine à laver (1) avec un carter (4) et une cuve de lessivage (2) qui y est disposée pour la réception de liquide de lavage (19) destiné au traitement du linge (8), un tambour (3) supporté en rotation dans la cuve de lessivage (2) de façon horizontale ou inclinée, un moteur (13) pour la rotation du tambour (3), un élément chauffant (7) et un équipement de commande (16, 18) pour le pilotage d'un programme de lavage sélectionné, un dispositif de capteur (17) pour la détection d'un niveau d'eau (G) à l'intérieur de la cuve de lessivage (2),
**caractérisée en ce que**
le dispositif de capteur (17) comprend au moins deux capteurs espacés l'un de l'autre dans ou sur la cuve de lessivage (2), qui sont constitués pour détecter une surface d'eau orientée de façon horizontale, et en outre un équipement de sortie (18a) pour la sortie de communications à destination de l'utilisateur, l'équipement de commande (18) comprenant un microprocesseur avec un moyen de mémoire et un programme informatique qui y est stocké et qui est programmé pour la réalisation du procédé selon l'une des revendications 1 à 6, ce qui fait que l'équipement de commande (18) est configuré pour déterminer une orientation de la machine (1) dans la position d'installation fonctionnelle et pour produire une communication à l'aide du résultat déterminé au moyen de l'équipement de sortie (18a).

8. Machine à laver (1) selon la revendication 7,
**caractérisée en ce que**
l'équipement de capteur comprend au moins deux capteurs (17a, 17b), le premier capteur (17a) étant mis en place sur un côté à proximité du capuchon de cuve de lessivage (2a) ou sur le capuchon de cuve de lessivage (2a), et le deuxième capteur étant mis en place à proximité du fond de cuve de lessivage (2b) ou sur le fond de cuve de lessivage (2b).

9. Machine à laver (1) selon la revendication 7 ou 8,
**caractérisée en ce que**
l'équipement de capteur comprend quatre capteurs (17a, 17b, 17c, 17d), le premier capteur (17a) et le troisième capteur (17c) étant mis en place sur un côté à proximité du capuchon de cuve de lessivage (2a) ou sur le capuchon de cuve de lessivage (2a), et le deuxième capteur (17b) et le quatrième capteur (17d) étant mis en place à proximité du fond de cuve de lessivage (2b) ou sur le fond de cuve de lessivage (2b), le premier capteur (17a) étant disposé à distance du troisième capteur (17c), et le deuxième capteur (17b) étant disposé à distance du quatrième capteur (17d).

10. Machine à laver (1) selon la revendication 8 ou 9,
**caractérisée en ce que**
les capteurs (17a, 17b, 17c, 17d) comprennent des électrodes ou des moyens optiques pour la détection de la surface de l'eau (19).

11. Machine à laver (1) selon la revendication 7,
**caractérisée en ce que**
l'équipement de sortie comprend un afficheur (18a) ou un affichage lumineux.

12. Machine à laver (1) selon la revendication 7,
**caractérisée en ce que**
l'équipement de sortie comprend un moyen de sortie acoustique, comme un haut-parleur.
